# EUROPÄISCHE PATENTSCHRIFT

(11) **EP 3 136 938 B1**
(45) Veröffentlichungstag und Bekanntmachung des Hinweises auf die Patenterteilung: **22.01.2020**
(21) Anmeldenummer: 15717476.4
(22) Anmeldetag: 15.04.2015
(51) Int. Cl.: A47L 15/44, A47L 15/00, D06F 39/00

(54) **SPENDERGERÄT UND DOSIERSYSTEM ZUR DOSIERTEN ABGABE VON IN GEBINDEN GELAGERTEN CHEMISCHEN SUBSTANZEN AN EINE GESCHIRRSPÜLMASCHINE ODER WASCHMASCHINE**
DISPENSING DEVICE AND METERING SYSTEM FOR METERED RELEASE OF CHEMICAL SUBSTANCES STORED IN PACKS TO A DISHWASHER OR WASHING MACHINE
APPAREIL DISTRIBUTEUR ET SYSTÈME DE DOSAGE POUR LA FOURNITURE DOSÉE DE SUBSTANCES CHIMIQUES STOCKÉES DANS DES RÉCIPIENTS À UNE MACHINE LAVE-VAISSELLE OU UNE MACHINE LAVE-LINGE

(30) Priorität: 30.04.2014 AT 503152014
(43) Veröffentlichungstag der Anmeldung: 08.03.2017
(73) Patentinhaber: Hagleitner, Hans Georg, 5700 Zell am See (AT)
(72) Erfinder: Hagleitner, Hans Georg, 5700 Zell am See (AT)
(74) Vertreter: Schwarz & Partner Patentanwälte OG
(86) Internationale Anmeldenummer: PCT/EP2015/058191
(87) Internationale Veröffentlichungsnummer: WO 2015/165732

(56) Entgegenhaltungen:
- EP-A1- 2 502 541
- WO-A1-02/077353
- DE-A1- 19 652 733
- DE-A1-102008 033 238

## Beschreibung

Die Erfindung betrifft ein Dosiersystem zur dosierten Abgabe von in Gebinden gelagerten chemischen Substanzen an eine Geschirrspülmaschine oder Waschmaschine umfassend zumindest ein Spendergerät. Solche Dosiersysteme finden in gewerblichen Küchen, Wäschereien etc. Verwendung.

Auf dem Markt befindliche Spendergeräte weisen eine Netzspannungsversorgung, eine zentrale Logik, welche direkt im Spendergerät platziert ist und alle Vorgänge der dosierten Abgabe einer Substanz aus dem Spendergerät steuert, Einlass- und Auslassventile, eine Wasserzuleitung, um die Substanz mit Wasser zu lösen und/oder zu mischen, eine Substanz-Ausgangsleitung und Sensoren, wie z.B. einen in der Spülmaschine oder Waschmaschine platzierten Leitwertsensor zur Messung des Leitwertes der abgegebenen chemischen Substanz auf. Ein Benutzer-Interface in Form eines Displays und Tasten ist am Gehäuse des Spendergeräts angebracht und mit der zentralen Logik verbunden. Eine Auslassöffnung des Gebindes der chemischen Substanz ist mit einer Einlassöffnung des Spendergeräts verbunden, wobei das Gebinde direkt auf das Spendergerät aufgesetzt wird und mittels Mikroschaltern anhand der Form des Gebinde-Auslasses die darin enthaltene Substanz detektiert wird.

Das Dokument DE 196 52 733 A1 offenbart ein Spendergerät zur dosierten Abgabe von in Gebinden gelagerten chemischen Substanzen an eine Geschirrspülmaschine, wobei ein Regelalgorithmus die Abgabe der Substanzen auf Basis des Substanzleitwertes dosiert.

Das Dokument DE 10 2008 033238 A1 beschreibt ein Gebinde für eine chemische Substanz zur Abgabe an eine Waschmaschine, wobei das Gebinde einen RFID-Tag aufweisen kann, der Informationen über den Inhalt des Gebindes beinhaltet.

Der vorliegenden Erfindung liegt in einem ersten Aspekt die Aufgabe zugrunde, einen verbesserten Regelalgorithmus zur Abgabe der chemischen Substanz anzugeben, mit dem die Dosierung der Substanz genauer als bisher gelingt und der zu verbesserten Spül- und Waschvorgängen in der Spülmaschine oder Waschmaschine, optimalerweise bei gleichzeitig verringertem Substanzverbrauch führt. Dieser verbesserte Regelalgorithmus dosiert die Abgabe der chemischen Substanz so, dass der Ist-Substanzleitwert des Gemisches aus der abgegebenen chemischen Substanz und Wasser in der Spülmaschine oder Waschmaschine, welches Gemisch von Fachleuten auch als Waschflotte oder Spülflotte bezeichnet wird, einem Soll-Substanzleitwert des Gemisches aus Wasser mit der von den Spendergeräten abgegebenen Substanz in der Spülmaschine oder Waschmaschine angenähert wird. Der Regelalgorithmus beinhaltet als Regelparameter einen vorgegebenen Standard-Substanzleitwert, einen vorgegebenen Standard-Wasserleitwert von zuzuführendem Wasser, einen Ist-Grundleitwert des zugeführten Wassers, eine vorgegebene Standard-Wasserhärte von zuzuführendem Wasser, eine Ist-Wasserhärte des zugeführten Wassers, einen Ausgleichsfaktor für den Standard-Substanzleitwert für Abweichungen zwischen der Standard-Wasserhärte und der Ist-Wasserhärte sowie optional einen einstellbaren

Korrekturfaktor, wobei der Soll-Substanzleitwert der Spülflotte vorzugsweise gemäß folgender Formel errechnet wird: $Soll-Substanzleitwert = Korrekturfaktor \times \left(StandardSubstanzleitwert-StandardWasserleitwert+IstWasserleitwert\right) \times {Ausgleichsfaktor}^{\left(IstWasserhärte-StandardWasserhärte\right)}$

Der Standard-Substanzleitwert ist der Leitwert in µS, den das Gemisch aus der abgegebenen chemischen Substanz und Wasser bei Tests des Herstellers in einer Spülmaschine oder Waschmaschine aufgewiesen hatte, welche Tests ein ordnungsgemäßes Spül- bzw. Waschergebnis ergeben hatten.

Der Standard-Wasserleitwert ist der Leitwert in µS jenes Wassers, das bei den Tests mit der Substanz vermischt wurde.

Die Standard-Wasserhärte ist die Wasserhärte in °dH jenes Wassers, das bei den Tests mit der Substanz vermischt wurde.

Der Ist-Wasserleitwert ist der Leitwert in µS jenes Wassers, das vor Ort dem Spendergerät zugeführt wird.

Die Ist-Wasserhärte ist die Wasserhärte in °dH jenes Wassers, das vor Ort dem Spendergerät zugeführt wird.

Der Korrekturfaktor wird von einem Techniker eingestellt und ermöglicht es, die Dosierung vor Ort an die Gegebenheiten anzupassen, beispielsweise wenn alte oder in schlechtem Zustand befindliche Spülmaschinen vorhanden sind, oder keine Vorwäsche durchgeführt werden soll, etc.

Der Ausgleichsfaktor stellt eine Steigerung je °dH dar und gibt an, um welchen Faktor die Dosierung der Substanz bei einer höheren Wasserhärte erhöht werden muss, um ein gleich gutes Spül- bzw. Waschergebnis zu erzielen.

Der Ausgleichsfaktor ist beispielsweise dann sehr wichtig, wenn die zu dosierende Substanz ein Reiniger ist, der zwei unterschiedliche Komponenten beinhaltet, von denen eine eine alkalische Komponente ist, welche für die Leistung der Reinigung verantwortlich ist, und eine zweite Komponente ein Komplexbildner ist, welcher für die Bindung sämtlicher Kationen verantwortlich ist, da nur dann der Reiniger effektiv arbeiten kann. Durch den Ausgleichsfaktor wird bei einer höheren Wasserhärte mehr Reiniger dosiert, um genügend Komplexbildner im Spülwassergemisch, der so genannten Spülflotte, zu haben.

Der Regelalgorithmus der Spenderlogikeinheit liefert besonders gute Ergebnisse, wenn er als Fuzzylogik-Regler konfiguriert ist.

Das Erkennen eines Gebindes an herkömmlichen Spendergeräten mittels Mikroschaltern hat sich im rauen Alltagsbetrieb als unzuverlässig herausgestellt. Weiters besteht bei den vorgeschlagenen Regelalgorithmen das Problem, dass sie auf Parameter zugreifen, die substanzabhängig und veränderlich sind. Es wäre deshalb wünschenswert, wenn die substanzabhängigen Parameter nicht händisch, sondern automatisch dem Regelalgorithmus der Spenderlogik des Spendergeräts zugeführt werden könnten. Zur Lösung dieser Aufgaben schlägt die Erfindung vor, dass das Spender-Gerät nahe seinem Substanz-Einlass einen RFID-Leser aufweist, mit dem in einem am Gebinde angebrachten RFID-Tag befindliche Informationen einlesbar sind, wobei die Informationen vorzugsweise eine Substanz-Identifikation, wie einen Produkt- und Ländercode, und Substanz-Kenndaten, wie z.B. einen Standard-Substanzleitwert, einen Standard-Grundleitwert von der Substanz zuzuführendem Wasser, eine Standard-Wasserhärte von der Substanz zuzuführendem Wasser und einen Ausgleichsfaktor für den Standard-Substanzleitwert für die Abweichungen zwischen der Standard-Wasserhärte und der Ist-Wasserhärte beinhalten.

In einem weiteren Aspekt der Erfindung wird ein Dosiersystem mit einem Gebinde vorgeschlagen, das eine chemische Substanz zur Abgabe an eine Geschirrspülmaschine oder Waschmaschine enthält, welches Gebinde einen Auslass aufweist, der mit einem Substanz-Einlass eines Spendergeräts verbindbar ist, wobei das Gebinde einen RFID-Tag aufweist, der eine Substanz-Identifikation und Substanz-Kenndaten, wie z.B. einen Standard-Substanzleitwert, einen Standard-Wasserleitwert von der Substanz zuzuführendem Wasser, eine Standard-Wasserhärte von der Substanz zuzuführendem Wasser und einen Ausgleichsfaktor für den Standard-Substanzleitwert für die für Abweichungen zwischen der Standard-Wasserhärte und der Ist-Wasserhärte beinhaltet.

Bei bekannten Dosiersystemen hat sich als problematisch gezeigt, dass die Netzspannung direkt im Spendergerät anliegt. Bei Brüchen oder Undichtheiten der Wasser- und Substanzleitungen spritzen das zugeführte Wasser und die Substanz im Gehäuse des Spendergeräts herum und können Kurzschlüsse der Netzspannung verursachen, die zentrale Logik zerstören sowie Personen gefährden. Fällt die zentrale Logik aus, so ist das gesamte Dosiersystem einschließlich der Spülmaschine lahmgelegt. Beim wiederholten Öffnen des Gehäuses des Spendergeräts besteht die Gefahr, dass das Kabel des Benutzer-Interface geknickt oder abgerissen wird.

Zur Überwindung dieser Schwierigkeiten schlägt die vorliegende Erfindung auch vor, ein Spendergerät in ein erfindungsgemäßes Dosiersystem zur dosierten Abgabe von in Gebinden gelagerten chemischen Substanzen an eine Geschirrspülmaschine oder Waschmaschine zu integrieren, wobei das Dosiersystem eine Maschinenlogikeinheit zur Steuerung des Betriebs der Geschirrspülmaschine oder Waschmaschine und ein Benutzer-Interface mit einem Display und Tasten umfasst. Das Dosiersystem zeichnet sich dadurch aus, dass es modular aufgebaut ist, wobei die Spenderlogikeinheit, die in jedem Spendergerät enthalten ist, örtlich von der, vorzugsweise in die Spülmaschine oder Waschmaschine einbaubaren, Maschinenlogikeinheit getrennt ist, wobei die Maschinenlogikeinheit mit Sensoren in der Spülmaschine oder Waschmaschine kommuniziert und Pumpen, Motoren, Steuereingänge und optional die Heizung der Spülmaschine oder Waschmaschine überwacht und steuert, wobei die Maschinenlogikeinheit ein Netzteil zur Umwandlung von elektrischer Netzspannung in Niederspannung, insbesondere 12 Volt oder 24 Volt Gleichspannung, aufweist, wobei die zumindest eine Spenderlogikeinheit und die Maschinenlogikeinheit mittels eines Stromversorgungs- und Kommunikationsbusses miteinander verbunden sind, der Stromversorgungsleitungen mit der vom Netzteil erzeugten Niederspannung und Datenleitungen zur Kommunikation zwischen der zumindest einen Spenderlogikeinheit und der Maschinenlogikeinheit aufweist.

Der Hauptunterschied des erfindungsgemäßen Dosiersystem gegenüber dem herkömmlichen System liegt in der Dezentralisierung der Logik des Systems und die modulare Bauweise des Systems. Nunmehr besitzen jedes Spendergerät und jede Einheit des Systems eine eigene Logik, die eigenständig Aufgaben wie z.B. die dosierte Abgabe der Substanz, das Befüllen eines Reservoirs, etc. steuern. Die Einheiten werden über den Stromversorgungs- und Kommunikationsbus mit von einem Netzteil erzeugter Niederspannung versorgt und müssen daher keine Netzspannung mehr führen. Über den Bus werden Informationen an. andere Systemteilnehmer weitergegeben.

In einer Ausführungsform der Erfindung ist das Benutzer-Interface als örtlich vom Spendergerät und von der Maschinenlogikeinheit getrennte Einheit konfiguriert, die an den Stromversorgungs- und Kommunikationsbus angeschlossen ist.

Für die Skalierbarkeit, Wartbarkeit und Überwachung des erfindungsgemäßen Dosiersystem ist es vorteilhaft, wenn die an den Stromversorgungs- und Kommunikationsbus angeschlossenen Einheiten als Master-Slave-System konfiguriert sind, bei dem eine Einheit, vorzugsweise das Benutzer-Interface, als übergeordnete Steuerung definiert ist, die die übrigen Einheiten steuert. Bevorzugt überträgt die Maschinenlogikeinheit Messwerte der Sensoren, mit denen sie verbunden ist, an die Spenderlogikeinheit.

Aus dem erfindungsgemäßen Aufbau des Dosiersystems ergeben sich folgende Vorteile:
- Beliebige Erweiterbarkeit des Systems, weitere Komponenten können einfach als Busteilnehmer hinzugefügt werden. Das Dosiersystem kann von seiner Leistungsfähigkeit ideal auf die jeweilige Spülmaschine ausgelegt werden, egal ob es sich um einen kleinen Gläserspüler oder eine große Bandmaschine handelt. Dasselbe gilt auch für Waschmaschinen.
- Minimierter Verkabelungs- u. Montageaufwand, da Signale bzw. relevante Messgrößen direkt dort abgenommen u. verarbeitet werden, wo sie entstehen. Beispielsweise werden Signalzustände der Spülmaschine direkt in der Maschine gemessen, digitalisiert u. verarbeitet.
- Zusatzgeräte, wie z.B. eine Zentraldosierung oder ein Schnittstellen-Modul zur Kommunikation können einfach eingebunden werden ohne dass das Grundsystem verändert werden muss.
- Bei Ausfall einer Einheit im System bleiben die übrigen Einheiten weiter funktionstüchtig; der Aufbau von redundanten Systemen ist möglich.
- Bestimmte Einheiten des Systems können in anderen Systemen verwendet werden, z.B. das Benutzer-Interface in einer Dosier-Anlage für die Wäsche.

Um die im angeschlossenen Gebinde befindliche chemische Substanz mit Wasser zu lösen, insbesondere wenn die Substanz als gepresster, fester Pulverblock vorliegt, und/oder um eine flüssige oder viskose Substanz zu verdünnen, weist in einer Ausführungsform der Erfindung das Spendergerät eine mittels Ventil oder Pumpe von der Spenderlogikeinheit gesteuerte Wasserzuleitung auf. Vorzugsweise ist in der Wasserzuleitung ein mit der Spenderlogikeinheit kommunizierender Wasserzähler eingebaut, der Aufschluss über den tatsächlichen Wasserverbrauch liefert, was wiederum Rückschlüsse über mangelhafte Substanzen ermöglicht. Beispielsweise könnte eine als gepresster Pulverblock im Gebinde vorliegende Substanz mangelhaft sein, wenn übermäßig viel Wasser benötigt wird, um die Substanz aus dem Gebinde zu spülen. Um ein optimales Reinigungsergebnis, geringen Wasserverbrauch und gleichmäßigen Substanzverbrauch zu erzielen, ist es günstig, wenn die Maschinenlogikeinheit einen mit einem Tank der Spülmaschine oder Waschmaschine kommunizierenden Flüssigkeitstemperatursensor aufweist, wobei die Spenderlogikeinheit erst dann mit der Dosierung der Substanz beginnt, wenn die Flüssigkeit im Tank eine vorgegebene Mindesttemperatur aufweist oder überschreitet.

Die Regelung der dosierten Abgabe der Substanz im Spendergerät kann beschleunigt werden, wenn das Spendergerät im Pfad der Substanz durch das Spendergerät einen Leitwertsensor zur Messung des Leitwertes der abzugebenden chemischen Substanz bzw. des abzugebenden Gemisches der Substanz mit dem zugeführten Wasser aufweist. Bei dieser Konfiguration stehen der Spenderlogikeinheit Leitwertsänderungen sofort für die Anpassung der Regelung zur Verfügung. Insbesondere sind das Leerlaufen der Substanz im Gebinde, die Veränderung der Zusammensetzung des Gemisches der Substanz mit dem zugeführten Wasser oder ein Überlauf der Substanz im Spendergerät sofort erkennbar und es können die entsprechenden Maßnahmen gesetzt werden, wogegen bei einer Leitwertsmessung nur in der Spülmaschine Leitwertsänderungen nur zeitverzögert zur Spenderlogikeinheit gelangen.

Zur Erhöhung der elektrischen Sicherheit sind die Spenderlogikeinheit und die Maschinenlogikeinheit wasserdicht ummantelt. Ihre elektrischen Anschlüsse sind über wasserdichte, vorzugsweise verpolungssichere, Buchsen zugänglich, wobei besonders bevorzugt elektrische Anschlüsse, insbesondere jene Anschlüsse, welche Spannungen über der Grenze der Schutzkleinspannung von 50 V führen, optoelektronisch oder galvanisch getrennt sind.

Das erfindungsgemäße Dosiersystem ermöglicht es an den Stromversorgungs- und Kommunikationsbus einen Personal Computer, ein Notebook, einen Tablet-Computer oder ähnliches anzuschließen, auf dem ein Überwachungs-, Wartungs- oder Konfigurationsprogramm des Dosiersystems ausführbar ist. In einer weiteren Fortbildung des erfindungsgemäßen Dosiersystems ist an den Stromversorgungs- und Kommunikationsbus ein Fernwartungsmodul des Dosiersystems anschließbar.

Um bei gleichzeitiger Verwendung mehrerer Spendergeräte an einer Spülmaschine oder Waschmaschine dennoch nur einen Schlauch zur Spülmaschine oder Waschmaschine verlegen zu müssen, ist es vorteilhaft, wenn der Substanz-Auslass des Spendergeräts einen Anschluss zur Verbindung mit einem Substanz-Auslass eines weiteren Spendergeräts aufweist.

Die Erfindung wird nachfolgend anhand von Ausführungsbeispielen unter Bezugnahme auf die Zeichnungen näher erklärt.
Fig. 1 zeigt schematisch eine Ausführungsform eines erfindungsgemäßen modularen Dosiersystems.
Fig. 2 zeigt einen Graphen eines bei der Dosierungsregelung verwendeten Algorithmus.

Es wird zunächst auf Fig. 1 Bezug genommen, die schematisch eine Ausführungsform eines erfindungsgemäßen modularen Dosiersystems zur dosierten Abgabe von in Gebinden 24, 25 gelagerten chemischen Substanzen an eine Geschirrspülmaschine 4 zeigt. Das Dosiersystem weist ein Benutzer-Interface 1 auf, das als Ein- und Ausgabegerät für den Anwender und Techniker zur Steuerung und Konfiguration des Systems dient. Das Benutzer-Interface 1 besitzt ein Display 10, Tasten 11 zur Steuerung und zwei Bus-Stecker 12, 13 für die Stromversorgung des Benutzer-Interface 1 und zur Kommunikation mit anderen Busteilnehmern mittels eines Stromversorgungs- und Kommunikationsbusses.

Das Dosiersystem umfasst weiters ein Spendergerät 2 zur Abgabe einer chemischen Substanz 24b in Form eines zu einem Pulverblock verpressten Reinigers, welcher durch Wasser aus seinem Gebinde 24 ausgespült wird. Das Gebinde 24 ist mit seinem Auslass 24a mit dem Substanz-Einlass 2a des Spendergeräts 2 verbunden, der ausgespülte Reiniger wird über die Schlauchverbindung 20 in den Tank 32 einer Spülmaschine 4 geleitet. Eine in das Spendergerät 2 eingebaute elektronische Spenderlogikeinheit 22 steuert und regelt das Spendergerät 2. Die Spenderlogikeinheit 22 ist mit Sensoren, wie einem Leitfähigkeitssensor 2f und einem Wasserzähler 2e sowie Ventilen 2d und optional einer Pumpe verbunden, die alle in dem Spendergerät 2 angeordnet sind. Die Spenderlogikeinheit 22 ist über zwei Busstecker 14, 15, die zur Stromversorgung und Kommunikation mit den anderen Busteilnehmern dienen, mit dem Stromversorgungs- und Kommunikationsbus verbunden. Das Spendergerät 2 weist eine Wasserzuleitung 2c zum Ausspülen der Substanz 24b auf. Die Wasserzuleitung wird von der Spenderlogikeinheit 22 über das Ventil 2d gesteuert. In der Wasserzuleitung 2c ist ein mit der Spenderlogikeinheit 22 kommunizierender Wasserzähler 2e eingebaut. Weiters misst die Spenderlogikeinheit 22 mittels des am Substanz-Auslass 2b angeordneten Leitfähigkeitssensor 2f die elektrische Leitfähigkeit des Gemisches aus ausgespültem Reiniger und Wasser.

Das Dosiersystem umfasst ein zweites Spendergerät 3 zur Abgabe einer chemischen Substanz 25b in Form eines Fluids aus einem Gebinde 25. Das Gebinde 25 ist mit seinem Auslass 25a mit dem Substanz-Einlass 3a des Spendergeräts 3 verbunden. Je nach Art des Fluids wird dieses entweder direkt über die Zuleitung 21 und den Sprüh-Arm 26 in die Spülmaschine 4 geleitet oder durch eine an den Substanz-Auslass 2b des ersten Spendergeräts 2 angeschlossene Verbindungsleitung 33 und weiter über die Schlauchverbindung 20 in den Tank 32 der Spülmaschine 4 geführt. Das zweite Spendergerät 3 ist ganz ähnlich aufgebaut wie das erste Spendergerät 2. Es weist ebenfalls eine eingebaute elektronische Spenderlogikeinheit 23 auf, die das Spendergerät 2 regelt und steuert. Die Spenderlogikeinheit 23 ist mit Sensoren, wie einem am Substanz-Auslass 3b angeordneten Leitfähigkeitssensor 3f und Ventilen 3d zur Steuerung des Durchflusses des Fluids verbunden. Die Spenderlogikeinheit 23 ist über zwei Busstecker 16, 17, die zur Stromversorgung und Kommunikation mit den anderen Busteilnehmern dienen, mit dem Stromversorgungs- und Kommunikationsbus verbunden.

Die Spülmaschine 4 kann je nach Ausführung ein kleiner Gläserspüler, oder - wie in Fig. 1 gezeigt - eine Hauben-Maschine, oder auch eine große Band-Maschine sein. In der Spülmaschine 4 ist eine Maschinenlogikeinheit 31 installiert, die ein Netzeil 31a zur Umwandlung von elektrischer Netzspannung in Niederspannung, insbesondere 12 Volt oder 24 Volt Gleichspannung, aufweist. Mit der Niederspannung versorgt die Maschinenlogikeinheit 31 alle Teilnehmer des Dosiersystems über den Bus. Die Maschinenlogikeinheit 31 besitzt Sensoreingänge 29, 30 zur Erfassung von Statuswerten von z.B. Magnetventilen 27, Motoren 28, Temperatur (von einem Flüssigkeitstemperatursensor 35), Wassermengen, Endschaltern, etc. Die Maschinenlogikeinheit 31 besitzt Steuereingänge E1-E3 für z.B. die Funktionen Füllen, Waschen, Nachspülen. Die Spülmaschine 4 weist einen Tank 32 auf, in dem sich die Waschflotte (= Gemisch aus Wasser mit der von den Spendergeräten 2, 3 abgegebenen Substanz 24b, 25b) befindet, welche über den Motor 28, der eine Pumpe treibt, und den Sprüh-Arm 26 im Kreis gepumpt wird. Für die Messung der Konzentration der Substanz 24b, 25b in der Waschflotte ist eine Leitfähigkeitssonde 34 im Tank 32 installiert, welche über die Busleitung 9 an einem der beiden Busstecker 18, 19 angesteckt ist und so mit der Maschinenlogikeinheit 31 kommuniziert.

Die Verkabelung aller Teilnehmer des Dosier-Systems erfolgt über Buskabel 5, 6, 7, 8, 9. Der Stromversorgungs- und Kommunikationsbusses ist als RS485 Bus aufgebaut.

Die Spenderlogikeinheiten 22, 23 und die Maschinenlogikeinheit 31 sind jeweils mit einem Microcontroller aufgebaut und weisen ein RS485 Businterface, gegebenenfalls Spannungsumsetzer für 5 V und 3,3 V, einen Programmspeicher, einen nichtflüchtigen Datenspeicher, ein RAM und potentialfreie Eingänge und Ausgänge auf. Auch eine Echtzeituhr (Real Time Clock - RTC) kann vorgesehen sein, optional auch ein Display und Tasten. Die Spenderlogikeinheit 22, 23 und die Maschinenlogikeinheit 31 sind wasserdicht ummantelt. Ihre elektrischen Anschlüsse sind über wasserdichte, vorzugsweise verpolungssichere, Buchsen und/oder Stecker zugänglich.

In diesem Ausführungsbeispiel ist das Benutzer-Interface 1 örtlich von den Spendergeräten 2, 3 und von der Maschinenlogikeinheit 31 getrennt. In einer alternativen Ausführungsform kann das Benutzer-Interface 1 auch in die Spendergeräte 2, 3 integriert sein.

Die an den Stromversorgungs- und Kommunikationsbus angeschlossenen Einheiten, nämlich das Benutzer-Interface 1, die Spendergeräte 2, 3 und die Maschinenlogikeinheit 31 sind als Master-Slave System konfiguriert, mit dem Benutzer-Interface 1 als Master, der die übrigen Einheiten steuert. In einer alternativen Ausführungsform könnte z.B. auch die Maschinenlogikeinheit 31 als Master und das Benutzer-Interface 1 als Slave konfiguriert sein.

Die Regelalgorithmen 22a, 23a der Spenderlogikeinheiten 22, 23 arbeiten wie oben im Detail beschrieben und sind als Fuzzylogik-Regler konfiguriert. Im Fuzzylogik Regler sind zwei getrennte Algorithmen implementiert. Der erste Algorithmus bestimmt die Stabilität des ermittelten Ist-Substanzleitwerts und beruht auf der Erkenntnis, dass je nach Typ der Spülmaschine, z.B. Hauben-Maschine oder Band-Maschine, aber auch nach der Größe der Maschine, der Einbausituation der Schlauchverbindung 20 und der Leitwertsonde 34 in der Spülmaschine, der Positionierung der Absaugung für den Waschpumpenmotor 28 und der Dynamik in der Spülflotte ein mehr oder weniger träges System der Durchmischung der Spülflotte entsteht. Um in diesem trägen System eine gute Regelung zu erzielen, regelt der Fuzzylogik-Regler die Differenz zwischen Soll-Substanzleitwert und Ist-Substanzleitwert nur dann aus, wenn er den Ist-Substanzleitwert als ausreichend stabil bestimmt hat. Diese Bestimmung wird durchgeführt, indem vom aktuellen Zeitpunkt ausgehend immer aus den letzten x (z.B. 16) Messwerten des Ist-Substanzleitwerts der Mittelwert gebildet und eine Bandbreite ermittelt wird, welche a % (z.B. 10 %) über und b % (z.B. 10 %) unter dem Mittelwert liegt. Befinden sich von den letzten x Messungen, die für Mittelwertbildung verwendet wurden, y (z.B. 10) Werte innerhalb der Bandbreite, so wird der Ist-Substanzleitwert als ausreichend stabil angesehen. Die Sampling-Rate beträgt dabei z.B. 1 Messung/sec. Dieses Verfahren ist im Graphen von Fig. 2 dargestellt.

Der zweite Algorithmus im Fuzzylogik-Regler kümmert sich um die Menge an Substanz, welche dosiert werden muss. Dies geschieht auf der Basis der Dauer der Abgabe einer Testdosierung, welche einen bestimmten Zeitwert "X" hat, z.B. 250 ms. Nach der Stabilisierung des neuen Ist-Substanzleitwerts der Spülflotte wird aus der Differenz zwischen Soll-Substanzleitwert und Ist-Substanzleitwerts mittels Schlussrechnung auf die noch nötige Dauer der Abgabe der Substanz zurückgerechnet. Somit ist eine sehr exakte Dosierung und punktgenaue Erreichung des Soll-Substanzleitwertes möglich. Da dies bei jedem Dosierungsvorgang so funktioniert, werden etwaige Änderungen im Wasserdruck, der Temperatur, der Konsistenz der Substanz und der Füllstand der Substanz im Gebinde mit berücksichtigt.

Jedes Spendergerät 2, 3 weist nahe seinem Substanz-Einlass 2a, 3a einen RFID-Leser 2h, 3h auf, mit dem in einem am Gebinde 24a, 25a angebrachten RFID-Tag 24c, 25c befindliche Information einlesbar ist. Diese Information enthält eine Substanz-Identifikation und Substanz-Kenndaten, wie z.B. einen Standard-Substanzleitwert, einen Standard-Wasserleitwert von der Substanz zuzuführendem Wasser, eine Standard-Wasserhärte von der Substanz zuzuführendem Wasser und einen Ausgleichsfaktor für Abweichungen des Standard-Substanzleitwerts zwischen der Standard-Wasserhärte und der Ist-Wasserhärte. Die mittels des RFID-Lesers 2h, 3h gelesene Information wird an den Regelalgorithmus 22a, 23a weitergegeben und von ihm als Regelparameter bei der Regelung berücksichtigt.

## Patentansprüche

1. Dosiersystem zur dosierten Abgabe von in Gebinden (24, 25) gelagerten chemischen Substanzen an eine Geschirrspülmaschine (4) oder Waschmaschine umfassend zumindest ein Spendergerät (2, 3) mit einem Substanz-Einlass (2a, 3a), der mit einem Auslass (24a, 25a) eines Gebindes (24, 25) verbindbar ist, das eine chemische Substanz, wie z.B. ein Reinigungsmittel, Produkte für die Desinfektion, Wasseraufbereitung oder einen Klarspüler enthält, wobei das Spendergerät einen an die Geschirrspülmaschine oder Waschmaschine anschließbaren Substanz-Auslass (2b, 3b) aufweist, aus dem die Substanz abgegeben wird, und mit einer Spenderlogikeinheit (22, 23), die einen Regelalgorithmus (22a, 23a) enthält, der die Dosierung der vom Spendergerät abzugebenden chemischen Substanz (24b, 25b) regelt, wobei der Regelalgorithmus (22a, 23a) die Abgabe der chemischen Substanz (24b, 25b) so dosiert, dass der Ist-Substanzleitwert des Gemisches aus der abgegebenen chemischen Substanz und Wasser in der Spülmaschine (4) oder Waschmaschine einem Soll-Substanzleitwert des Gemisches aus der abgegebenen chemischen Substanz und Wasser angenähert wird.
**dadurch gekennzeichnet, dass**
der Regelalgorithmus (22a, 23a) den Soll-Substanzleitwert anpasst, indem er unter Einbeziehung von Messwerten eines Leitwertsensors (2f, 3f) der Spenderlogikeinheit (22, 23) einen vorgegebenen Standard-Substanzleitwert, einen vorgegebenen Standard-Wasserleitwert für zuzuführendes Wasser, einen Ist-Wasserleitwert des zugeführten Wassers, eine vorgegebene Standard-Wasserhärte für zuzuführendes Wasser, eine Ist-Wasserhärte des zugeführten Wassers, einen Ausgleichsfaktor für den Standard-Substanzleitwert für Abweichungen zwischen der Standard-Wasserhärte und der Ist-Wasserhärte sowie optional einen einstellbaren Korrekturfaktor als Regelparameter einbezieht, wobei der Soll-Substanzleitwert vorzugsweise gemäß folgender Formel errechnet wird: $Soll-Substanzleitwert = Korrekturfaktor \times \left(Standard-Substanzleitwert-Standard-Wasserleitwert+Ist-Wasserleitwert\right) \times {Ausgleichsfaktor}^{\left(Ist-Wasserhärte-Standard-Wasserhärte\right)}$

2. Dosiersystem nach Anspruch 1, **dadurch gekennzeichnet, dass** der Regelalgorithmus (22a, 23a) der Spenderlogikeinheit (22, 23) als Fuzzylogik-Regler konfiguriert ist.

3. Dosiersystem nach Anspruch 2, **dadurch gekennzeichnet, dass** der Fuzzylogik-Regler unter Einbeziehung von Messwerten des Leitwertsensors (2f, 3f) die Stabilität des ermittelten Ist-Substanzleitwerts bestimmt und nur dann die Differenz zwischen Soll-Substanzleitwert und Ist-Substanzleitwert ausregelt, wenn er den Ist-Substanzleitwert als ein Stabilitätskriterium erfüllend errechnet, wobei die Bestimmung der Stabilität des ermittelten Ist-Substanzleitwerts durchgeführt wird, indem vom aktuellen Zeitpunkt ausgehend aus den letzten x Messwerten des Ist-Substanzleitwerts der Mittelwert gebildet und eine Bandbreite ermittelt wird, welche a % über und b % unter dem Mittelwert liegt und anschließend überprüft wird, ob von den für Mittelwertbildung verwendeten Messungen y Werte (x > y) innerhalb der Bandbreite liegt, was als Erfüllen des Stabilitätskriteriums angesehen wird.

4. Dosiersystem nach Anspruch 2 oder 3, **dadurch gekennzeichnet, dass** der Fuzzylogik-Regler die Dosierung der abzugebenden chemischen Substanz (24b, 25b) auf der Basis der Dauer der Abgabe einer Testdosierung und unter Einbeziehung von Messwerten des Leitwertsensors (2f, 3f) errechnet, indem er aus der Differenz zwischen Soll-Substanzleitwert und Ist-Substanzleitwert mittels Schlussrechnung von der Dauer der Abgabe der Testdosierung auf die noch nötige Dauer der aktuellen Abgabe der Substanz zurückrechnet.

5. Dosiersystem nach einem der vorhergehenden Ansprüche, **dadurch gekennzeichnet, dass** das Spendergerät nahe seinem Substanz-Einlass einen RFID-Leser (2h, 3h) aufweist, mit dem in einem am Gebinde (24, 25) angebrachten RFID-Tag (24c, 25c) befindliche Informationen einlesbar sind, wobei die Informationen vorzugsweise eine Substanz-Identifikation, wie einen Produkt- und Ländercode, und Substanz-Kenndaten, wie z.B. einen Standard-Substanzleitwert, einen Standard-Wasserleitwert von der Substanz zuzuführendem Wasser, eine Standard-Wasserhärte von der Substanz zuzuführendem Wasser und einen Ausgleichsfaktor für den Standard-Substanzleitwert für Abweichungen zwischen der Standard-Wasserhärte und der Ist-Wasserhärte beinhaltet.

6. Dosiersystem gemäß Anspruch 5, **dadurch gekennzeichnet, dass** das Dosiersystem ein Gebinde (24, 25) umfasst, das eine chemische Substanz (24b, 25b) zur Abgabe an eine Geschirrspülmaschine oder Waschmaschine enthält, welches Gebinde einen Auslass (24a, 25a) aufweist, der mit einem Substanz-Einlass (2a, 3a) des Spendergeräts (2, 3) verbindbar ist, wobei das Gebinde (24, 25) einen RFID-Tag (24c, 25c) aufweist, der einen Standard-Substanzleitwert und gegebenenfalls weitere Informationen zur Substanz-Identifikation, wie einen Produkt- und Ländercode, und Substanz-Kenndaten, wie z.B. einen Standard-Grundleitwert von der Substanz zuzuführendem Wasser, eine Standard-Wasserhärte von der Substanz zuzuführendem Wasser und einen Ausgleichsfaktor für den Standard-Substanzleitwert für Abweichungen zwischen der Standard-Wasserhärte und der Ist-Wasserhärte, beinhaltet.

7. Dosiersystem gemäß einem der Ansprüche 1 bis 5, **gekennzeichnet durch**:
eine Maschinenlogikeinheit (31) zur Steuerung des Betriebs der Geschirrspülmaschine oder Waschmaschine;
ein Benutzer-Interface (1) mit einem Display (10) und Tasten (11);
wobei das Dosiersystem modular aufgebaut ist, wobei die Spenderlogikeinheit (22, 23), die in jedem Spendergerät (2, 3) enthalten ist, örtlich von der, vorzugsweise in die Spülmaschine (4) oder Waschmaschine einbaubaren, Maschinenlogikeinheit (31) getrennt ist, wobei die Maschinenlogikeinheit (31) mit Sensoren (34) in der Spülmaschine oder Waschmaschine kommuniziert und Pumpen (27), Motoren (28), Steuereingänge (E1-E3) und optional die Heizung der Spülmaschine oder Waschmaschine überwacht und steuert, wobei die Maschinenlogikeinheit (31) ein Netzteil (31a) zur Umwandlung von elektrischer Netzspannung in Niederspannung, insbesondere 12 Volt oder 24 Volt Gleichspannung, aufweist, wobei die zumindest eine Spenderlogikeinheit (22, 23) und die Maschinenlogikeinheit (31) mittels eines Stromversorgungs- und Kommunikationsbusses miteinander verbunden sind, der Stromversorgungsleitungen mit der vom Netzteil erzeugten Niederspannung und Datenleitungen zur Kommunikation zwischen der zumindest einen Spenderlogikeinheit und der Maschinenlogikeinheit aufweist.

8. Dosiersystem nach Anspruch 7, **dadurch gekennzeichnet, dass** das Benutzer-Interface (1) als örtlich vom Spendergerät (2, 3) und von der Maschinenlogikeinheit (31) getrennte Einheit konfiguriert ist, die an den Stromversorgungs- und Kommunikationsbus angeschlossen ist.

9. Dosiersystem nach Anspruch 7 oder 8, **dadurch gekennzeichnet, dass** die an den Stromversorgungs- und Kommunikationsbus angeschlossenen Einheiten (1, 2, 3, 31) als Master-Slave-System konfiguriert sind, bei dem eine Einheit, vorzugsweise das Benutzer-Interface (1), als übergeordnete Steuerung definiert ist, die die übrigen Einheiten steuert.

10. Dosiersystem nach einem der Ansprüche 7 bis 9, **dadurch gekennzeichnet, dass** die Maschinenlogikeinheit (31) Messwerte der Sensoren (34, 35), mit denen sie verbunden ist, an die Spenderlogikeinheit (22, 23) überträgt.

11. Dosiersystem nach einem der Ansprüche 7 bis 10, **dadurch gekennzeichnet, dass** das Spendergerät (2, 3) eine mittels Ventil (2d) oder Pumpe von der Spenderlogikeinheit (22, 23) gesteuerte Wasserzuleitung (2c) aufweist, um die im angeschlossenen Gebinde befindliche chemische Substanz mit Wasser zu lösen und/oder zu mischen, wobei vorzugsweise in der Wasserzuleitung ein mit der Spenderlogikeinheit kommunizierender Wasserzähler (2e) eingebaut ist.

12. Dosiersystem nach Anspruch 11, **dadurch gekennzeichnet, dass** die Maschinenlogikeinheit (31) einen mit einem Tank (32) der Spülmaschine (4) oder Waschmaschine kommunizierenden Flüssigkeitstemperatursensor (35) aufweist, wobei die Spenderlogikeinheit (22, 23) erst dann zur Dosierung der Substanz aktiviert, wenn die Flüssigkeit im Tank (32) eine vorgegebene Mindesttemperatur aufweist oder überschreitet.

13. Dosiersystem nach einem der Ansprüche 7 bis 12, **dadurch gekennzeichnet, dass** das Spendergerät (2, 3) im Pfad der Substanz durch das Spendergerät einen Leitwertsensor (2f, 3f) zur Messung des Leitwertes der abzugebenden chemischen Substanz bzw. des abzugebenden Gemisches der Substanz mit dem zugeführten Wasser aufweist.

14. Dosiersystem nach einem der Ansprüche 7 bis 13, **dadurch gekennzeichnet, dass** die Spenderlogikeinheit (22, 23) und die Maschinenlogikeinheit (31) wasserdicht ummantelt sind und ihre elektrischen Anschlüsse über wasserdichte, vorzugsweise verpolungssichere, Buchsen und/oder Stecker zugänglich sind, wobei besonders bevorzugt die elektrischen Anschlüsse optoelektronisch oder galvanisch getrennt sind.

15. Dosiersystem nach einem der Ansprüche 7 bis 14, **dadurch gekennzeichnet, dass** an den Stromversorgungs- und Kommunikationsbus ein Rechner, insbesondere ein Personal Computer, ein Notebook oder ein Tablet-Computer anschließbar ist, auf dem ein Überwachungs-, Wartungs- oder Konfigurationsprogramm des Dosiersystems ausführbar ist.

16. Dosiersystem nach einem der Ansprüche 7 bis 15, **dadurch gekennzeichnet, dass** an den Stromversorgungs- und Kommunikationsbus ein Fernwartungsmodul des Dosiersystems anschließbar ist.

17. Dosiersystem nach einem der Ansprüche 7 bis 16, **dadurch gekennzeichnet, dass** der Substanz-Auslass (2b, 3b) des Spendergeräts einen Anschluss zur Verbindung mit einer Leitung (33) von einem Substanz-Auslass eines weiteren Spendergeräts aufweist.

## Claims

1. A dosing system for the metered delivery of chemical substances stored in containers (24, 25) to a dishwasher (4) or washing machine, comprising at least one dispensing device (2, 3) with a substance inlet (2a, 3a) that is connectable to an outlet (24a, 25a) of a container (24, 25) containing a chemical substance, such as a cleaning agent, products for disinfection, water treatment or a rinse agent, with the dispensing device having a substance outlet (2b, 3b) which is connectable to the dishwasher or washing machine and from which the substance is dispensed, and comprising a dispensing logic unit (22, 23) including a control algorithm (22a, 23a) which controls the dosage of the chemical substance (24b, 25b) to be dispensed from the dispensing device, with the control algorithm (22a, 23a) metering the delivery of the chemical substance (24b, 25b) such that the actual substance conductance of the mixture of the dispensed chemical substance and water in the dishwasher (4) or washing machine is approximated to a desired substance conductance of the mixture of the dispensed chemical substance and water,
**characterized in that** the control algorithm (22a, 23a) adjusts the desired substance conductance by including a predetermined standard substance conductance, a predetermined standard water conductance for water to be supplied, an actual water conductance of the supplied water, a predetermined standard water hardness for water to be supplied, an actual water hardness of the supplied water, a compensation factor for the standard substance conductance for discrepancies between the standard water hardness and the actual water hardness as well as, optionally, an adjustable correction factor as a control parameter, taking into account measured values of a conductance sensor (2f, 3f) of the dispensing logic unit (22, 23), wherein the desired substance conductance is preferably calculated according to the following formula: $desired substance conductance = correction factor \times \left(standard substance conductance-standard water conductance+actual water hardness\right) \times compensation {factor}^{\left(actual water hardness-standard water hardness\right)}$

2. A dosing system according to claim 1, **characterized in that** the control algorithm (22a, 23a) of the dispensing logic unit (22, 23) is configured as a fuzzy logic controller.

3. A dosing system according to claim 2, **characterized in that** the fuzzy logic controller determines the stability of the detected actual substance conductance, taking into account measured values of the conductance sensor (2f, 3f), and compensates for the difference between the desired substance conductance and the actual substance conductance only if it computes the actual substance conductance so as to meet a stability criterion, wherein the determination of the stability of the detected actual substance conductance is performed by calculating, starting from the current point in time, the average of the last x measured values of the actual substance conductance and determining a bandwidth which is a % above and b % below the average and subsequently checking as to whether, among the measurements used for calculating the average, y values (x > y) are within the bandwidth, which is regarded as meeting the stability criterion.

4. A dosing system according to claim 2 or 3, **characterized in that** the fuzzy logic controller calculates the dosage of the chemical substance (24b, 25b) to be dispensed based on the duration of the delivery of a test dosage and taking into account measured values of the conductance sensor (2f, 3f) by calculating from the duration of the delivery of the test dosage back to the still required duration of the current delivery of the substance, based on the difference between the desired substance conductance and the actual substance conductance, using a cross-multiplication.

5. A dosing system according to any of the preceding claims, **characterized in that** the dispensing device has, close to its substance inlet, an RFID reader (2h, 3h) by means of which information located in an RFID tag (24c, 25c) attached to the container (24, 25) can be read in, with the information preferably including a substance identification, such as a product and country code, and substance characteristics, such as a standard substance conductance, a standard water conductance of water to be supplied to the substance, a standard water hardness of water to be supplied to the substance and a compensation factor for the standard substance conductance for discrepancies between the standard water hardness and the actual water hardness.

6. A dosing system according to claim 5, **characterized in that** the dosing system comprises a container (24, 25) containing a chemical substance (24b, 25b) for delivery to a dishwasher or washing machine, the container having an outlet (24a, 25a) connectable to a substance inlet (2a, 3a) of the dispensing device (2, 3), wherein the container (24, 25) comprises an RFID tag (24c, 25c) including a standard substance conductance and optionally further information on the substance identification, such as a product and country code, and substance characteristics, such as a standard basic conductance of water to be supplied to the substance, a standard water hardness of water to be supplied to the substance and a compensation factor for the standard substance conductance for discrepancies between the standard water hardness and the actual water hardness.

7. A dosing system according to any of claims 1 to 5, **characterized by**:
a machine logic unit (31) for controlling the operation of the dishwasher or washing machine;
a user interface (1) comprising a display (10) and keys (11);
wherein the dosing system has a modular structure, wherein the dispensing logic unit (22, 23) contained in each dispensing device (2, 3) is spatially separated from the machine logic unit (31), which preferably can be integrated into the dishwasher (4) or washing machine, wherein the machine logic unit (31) communicates with sensors (34) in the dishwasher or washing machine and monitors and controls pumps (27), motors (28), control inputs (E1-E3) and optionally the heating of the dishwasher or washing machine, with the machine logic unit (31) comprising a power-supply unit (31a) for converting an electrical mains voltage into a low voltage, in particular a direct voltage of 12 volts or 24 volts, wherein the at least one dispensing logic unit (22, 23) and the machine logic unit (31) are interconnected by means of a power supply and communication bus, which comprises power supply lines with the low voltage generated by the power-supply unit and data lines for communication between the at least one dispensing logic unit and the machine logic unit.

8. A dosing system according to claim 7, **characterized in that** the user interface (1) is configured as a unit spatially separated from the dispensing device (2, 3) and the machine logic unit (31) and connected to the power supply and communication bus.

9. A dosing system according to claim 7 or 8, **characterized in that** the units (1, 2, 3, 31) connected to the power supply and communication bus are configured as a master-slave system, wherein a unit, preferably the user interface (1), is defined as a higher-level control which controls the remaining units.

10. A dosing system according to any of claims 7 to 9, **characterized in that** the machine logic unit (31) transmits measured values of the sensors (34, 35), to which it is connected, to the dispensing logic unit (22, 23).

11. A dosing system according to any of claims 7 to 10, **characterized in that** the dispensing device (2, 3) comprises a water supply line (2c) controlled by the dispensing logic unit (22, 23) by means of a valve (2d) or pump in order to dissolve and/or mix the chemical substance located in the attached container with water, with a water meter (2e), which communicates with the dispensing logic unit, preferably being installed in the water supply line.

12. A dosing system according to claim 11, **characterized in that** the machine logic unit (31) comprises a liquid temperature sensor (35) communicating with a tank (32) of the dishwasher (4) or washing machine, wherein the dispensing logic unit (22, 23) enables the metering of the substance only when the liquid in the tank (32) has or exceeds a predetermined minimum temperature.

13. A dosing system according to any of claims 7 to 12, **characterized in that** the dispensing device (2, 3) has, in the path of the substance through the dispensing device, a conductance sensor (2f, 3f) for measuring the conductance of the chemical substance to be dispensed or, respectively, of the mixture of the substance with the supplied water, which mixture is to be dispensed.

14. A dosing system according to any of claims 7 to 13, **characterized in that** the dispensing logic unit (22, 23) and the machine logic unit (31) are sheathed in a watertight manner and their electrical connections are accessible via watertight sockets and/or plugs, which preferably are protected against polarity reversal, wherein particularly preferably the electrical connections are opto-electronically or galvanically separated.

15. A dosing system according to any of claims 7 to 14, **characterized in that** a computer, in particular a personal computer, a notebook or a tablet computer, is connectable to the power supply and communication bus, with a monitoring, maintenance or configuration program of the dosing system being executable on said computer.

16. A dosing system according to any of claims 7 to 15, **characterized in that** a remote maintenance module of the dosing system is connectable to the power supply and communication bus.

17. A dosing system according to any of claims 7 to 16, **characterized in that** the substance outlet (2b, 3b) of the dispensing device has a port for connection to a line (33) from a substance outlet of another dispensing device.

## Revendications

1. Système de dosage pour la fourniture dosée de substances chimiques stockées dans des récipients (24, 25) à une machine lave-vaisselle (4) ou une machine lave-linge, comportant au moins un appareil distributeur (2, 3), avec une entrée de substances (2a, 3a), qui peut être reliée à une sortie (24a, 25a) d'un récipient (24, 25) contenant une substance chimique, telle que, par exemple, un produit de nettoyage des produits de désinfection, un traitement de l'eau ou un produit de rinçage, dans lequel l'appareil distributeur présente une sortie de substances (2b, 3b) qui peut être raccordée à la machine lave-vaisselle ou la machine lave-linge et à partir de laquelle la substance est fournie, et avec une unité logique de distribution (22, 23) qui contient un algorithme de régulation (22a, 23a) qui régule le dosage de la substance chimique qui doit être fournie par l'appareil distributeur (24b, 25b), dans lequel l'algorithme de régulation (22a, 23a) dose la fourniture de la substance chimique (24b, 25b) de telle sorte que la conductivité de substance réelle du mélange formé par la substance chimique fournie et l'eau dans la machine lave-vaisselle (4) ou la machine lave-linge se rapproche d'une conductivité de substance théorique du mélange formé par la substance chimique fournie et l'eau,
**caractérisé en ce que**
l'algorithme de régulation (22a, 23a) adapte la conductivité de substance théorique en intégrant en tant que paramètres de régulation, par l'intégration de valeurs de mesure d'un capteur de conductivité (2f, 3f) de l'unité logique de distribution (22, 23), une conductivité de substance standard prédéfinie, une conductivité d'eau standard prédéfinie pour l'eau à alimenter, une conductivité d'eau réelle de l'eau alimentée, une dureté d'eau standard prédéfinie pour l'eau à alimenter, une dureté d'eau réelle de l'eau alimentée, un facteur de compensation pour la conductivité de substance standard pour les écarts entre la dureté d'eau standard et la dureté d'eau réelle ainsi qu'un facteur de correction réglable en option, dans lequel la conductivité de substance théorique est de préférence calculée à partir de la formule suivante : $Conductivité de substance théorique = facteur de correction \times \left(conductivité de substance standard-conductivité d'eau standard+conductivité d'eau réelle\right) \times facteur de {compensation}^{\left(dureté d'eau réelle-durée d'eau standard\right)} .$

2. Système de dosage selon la revendication 1, **caractérisé en ce que** l'algorithme de régulation (22a, 23a) de l'unité logique de distribution (22, 23) est configuré sous la forme d'un régulateur par logique floue.

3. Système de dosage selon la revendication 2, **caractérisé en ce que** le régulateur par logique floue définit, en intégrant des valeurs de mesure d'un capteur de conductivité (2f, 3f), la stabilité de la conductivité de substance réelle déterminée et ne corrige la différence entre la conductivité de substance théorique et la conductivité de substance réelle que lorsqu'il a calculé de manière satisfaisante la conductivité de substance réelle comme un critère de stabilité, dans lequel la définition de la stabilité de la conductivité de substance réelle déterminée est réalisée en formant, à compter du moment actuel, la valeur moyenne à partir des dernières valeurs de mesure de la conductivité de substance réelle et une plage est déterminée, où a % se trouve au-dessus de la valeur moyenne et b % en dessous, et il est ensuite vérifié si, dans les valeurs de mesure y utilisées pour la formation des valeurs moyennes, la valeur (x > y) se trouve au sein de la plage, ce qui est considéré comme remplissant le critère de stabilité.

4. Système de dosage selon la revendication 2 ou 3, **caractérisé en ce que** le régulateur par logique floue calcule le dosage de la substance chimique à fournir (24b, 25b) sur la base de la durée de la fourniture d'un dosage de test et en intégrant des valeurs de mesure d'un capteur de conductivité (2f, 3f), en recalculant, à partir de la différence entre la conductivité de substance théorique et la conductivité de substance réelle à l'aide d'un calcul final de la durée de la fourniture du dosage de test sur la durée encore nécessaire pour la fourniture actuelle de la substance.

5. Système de dosage selon une des revendications précédentes, **caractérisé en ce que** l'appareil distributeur présente à côté de son entrée de substances un lecteur RFID (2h, 3h), lequel permet de lire des informations se trouvant dans une étiquette RFID (RFID-Tag) (24c, 25c) appliquée sur le récipient (24, 25), dans lequel les informations contiennent de préférence une identification de substance, telle qu'un code de produit ou de région, et des caractéristiques de la substance, telles que par exemple une conductivité de substance standard, une conductivité d'eau standard de la substance à alimenter dans l'eau, une dureté d'eau standard de la substance à alimenter dans l'eau et un facteur de compensation pour la conductivité de substance standard pour les écarts entre la dureté d'eau standard et la dureté d'eau réelle.

6. Système de dosage selon la revendication 5, **caractérisé en ce que** le système de dosage comporte un récipient (24, 25) qui contient une substance chimique (24b, 25b) pour la fourniture à une machine lave-vaisselle ou la machine lave-linge, lequel récipient présente une sortie (24a, 25a) qui peut être reliée à une entrée de substances (2a, 3a) de l'appareil distributeur (2, 3), dans lequel le récipient (24, 25) présente une étiquette RFID (24c, 25c) qui contient une conductivité de substance standard et éventuellement d'autres informations relatives à l'identification de la substance, telles qu'un code de produit ou de région, et des caractéristiques de la substance, telles que par exemple, une conductivité de base standard de la substance à alimenter dans l'eau, une dureté d'eau standard de la substance à alimenter dans l'eau et un facteur de compensation pour la conductivité de substance standard pour les écarts entre la dureté d'eau standard et la dureté d'eau réelle.

7. Système de dosage selon une des revendications 1 à 5, **caractérisé par** :
une unité logique de machine (31) pour commander le fonctionnement de la machine lave-vaisselle ou la machine lave-linge ;
une interface utilisateur (1) avec un écran (10) et des touches (11) ;
dans lequel le système de dosage est construit de manière modulaire, dans lequel l'unité logique de distribution (22, 23), qui est contenue dans chaque appareil distributeur (2, 3), est séparée localement de l'unité logique de machine (31), de préférence peut être montée dans la machine lave-vaisselle (4) ou la machine lave-linge, dans lequel l'unité logique de machine (31) communique avec des capteurs (34) dans la machine lave-vaisselle ou la machine lave-linge et surveille et commande des pompes (27), moteurs (28), entrées de commande (E1-E3) et, en option, le chauffage de la machine lave-vaisselle ou la machine lave-linge, dans lequel l'unité logique de machine (31) présente un convertisseur (31a) pour convertir la tension du réseau électrique en basse tension, en particulier une tension continue 12 volts ou 24 volts, dans lequel l'au moins une unité logique de distribution (22, 23) et l'unité logique de machine (31) sont reliées l'une à l'autre à l'aide d'un bus d'alimentation électrique et de communication qui présente des lignes d'alimentation électrique avec la basse tension produite par le convertisseur et des lignes de données pour la communication entre l'au moins une unité logique de distribution et l'unité logique de machine.

8. Système de dosage selon la revendication 7, **caractérisé en ce que** l'interface utilisateur (1) est configurée sous la forme d'une unité séparée localement de l'appareil distributeur (2, 3) et de l'unité logique de machine (31) qui est raccordée au bus d'alimentation électrique et de communication.

9. Système de dosage selon la revendication 7 ou 8, **caractérisé en ce que** les unités raccordées au bus d'alimentation électrique et de communication (1, 2, 3, 31) sont configurées sous la forme d'un système Maître-Esclave, selon lequel une unité, de préférence l'interface utilisateur (1) est définie en tant que commande maîtresse qui commande les autres unités.

10. Système de dosage selon une des revendications 7 à 9, **caractérisé en ce que** l'unité logique de machine (31) transmet des valeurs de mesure des capteurs (34, 35), auxquels elle est reliée, à l'unité logique de distribution (22, 23).

11. Système de dosage selon une des revendications 7 à 10, **caractérisé en ce que** l'appareil distributeur (2, 3) présente une arrivée d'eau (2c) commandée par l'unité logique de distribution (22, 23) à l'aide d'une soupape (2d) ou pompe, afin de dissoudre et/ou de mélanger avec de l'eau la substance chimique se trouvant dans le récipient raccordé, dans lequel de préférence un compteur d'eau (2e) est monté dans l'arrivée d'eau qui communique avec l'unité logique de distribution.

12. Système de dosage selon la revendication 11, **caractérisé en ce que** l'unité logique de machine (31) présente un capteur de température de liquide (35) qui communique avec un réservoir (32) de la machine lave-vaisselle (4) ou la machine lave-linge et dans lequel l'unité logique de distribution (22, 23) ne s'active pour le dosage de la substance que lorsque le liquide dans le réservoir (32) atteint ou dépasse une température minimale prédéfinie.

13. Système de dosage selon une des revendications 7 à 12, **caractérisé en ce que** l'appareil distributeur (2, 3) présente, dans le trajet de la substance à travers l'appareil distributeur, un capteur de conductivité (2f, 3f) pour mesurer la conductivité de la substance chimique à fournir, respectivement du mélange à fournir formé par la substance avec l'eau alimentée.

14. Système de dosage selon une des revendications 7 à 13, **caractérisé en ce que** l'unité logique de distribution (22, 23) et l'unité logique de machine (31) sont gainées de manière étanche à l'eau et leurs raccordements électriques sont accessibles par le biais de prises femelles et/ou mâles étanches à l'eau, de préférence protégées contre l'inversion des polarités, dans lequel il est particulièrement préféré que les raccordements électriques soient séparés de manière optoélectronique ou galvanique.

15. Système de dosage selon une des revendications 7 à 14, **caractérisé en ce qu'**un ordinateur, en particulier un ordinateur personnel, un ordinateur portable ou une tablette numérique, sur lequel peut être exécuté un programme de surveillance, de maintenance ou de configuration du système de dosage, peut être raccordé au bus d'alimentation électrique et de communication.

16. Système de dosage selon une des revendications 7 à 15, **caractérisé en ce qu'**un module de télémaintenance du système de dosage peut être raccordé au bus d'alimentation électrique et de communication.

17. Système de dosage selon une des revendications 7 à 16, **caractérisé en ce que** la sortie de substances (2b, 3b) de l'appareil distributeur présente un raccordement pour la liaison à une conduite (33) d'une sortie de substances d'un autre appareil distributeur.
